# EUROPÄISCHE PATENTSCHRIFT

(11) **EP 2 464 926 B1**
(45) Veröffentlichungstag und Bekanntmachung des Hinweises auf die Patenterteilung: **13.03.2019**
(21) Anmeldenummer: 10737324.3
(22) Anmeldetag: 29.07.2010
(51) Int. Cl.: F25D 23/04

(54) **ABSTELLFACH FÜR EIN KÄLTEGERÄT**
STORAGE COMPARTMENT FOR A REFRIGERATOR
BALCONNET POUR UN APPAREIL DE FROID

(30) Priorität: 10.08.2009 DE 102009028435
(43) Veröffentlichungstag der Anmeldung: 20.06.2012
(73) Patentinhaber: BSH Hausgeräte GmbH, 81739 München (DE)
(72) Erfinder: SACHON, Robert, 80469 München (DE); STAUD, Ralph, 81667 München (DE); TISCHER, Thomas, 85540 Haar (DE)
(86) Internationale Anmeldenummer: PCT/EP2010/061021
(87) Internationale Veröffentlichungsnummer: WO 2011/018344

(56) Entgegenhaltungen:
- EP-A1- 1 338 219
- DE-A1-102005 022 516
- JP-U- H0 457 196
- US-A- 4 867 512
- US-A1- 2005 210 655
- US-A1- 2006 082 270

## Beschreibung

Die vorliegende Erfindung betrifft ein Abstellfach, insbesondere einen Türabsteller für ein Kältegerät, insbesondere für einen Haushaltskühlschrank. An der Türinnenseite eines solchen Kühlschranks sind herkömmlicherweise meist mehrere Türabsteller montiert, die aufrecht stehende Flaschen und kleinteiliges Kühlgut aufnehmen sollen. Diese Türabsteller haben einen wesentlichen Einfluss auf das Erscheinungsbild des Geräts, das ein Benutzer wahrnimmt, nicht nur bei einem Einbaugerät, bei dem die inneren Oberflächen des Lagerraums die einzigen Oberflächen des Geräts sind, die der Benutzer im tagtäglichen Betrieb zu sehen bekommt, sondern auch bei Standgeräten mit sichtbaren Außenflächen. Auch einen Einfluss auf das Erscheinungsbild des Geräts haben im Kühlraum eines Haushaltskältegeräts, wie ein Kühl- oder Gefrierschrank oder eine Kühl- und Gefrierkombination angeordnete schubladenartige Ablagefächer.

Wenn ein Hersteller unterschiedliche Serien von Kältegeräten fertigt, ist es zwar wirtschaftlich sinnvoll, möglichst viele serienübergreifend einheitliche Komponenten zu verwenden, um die Fertigungskosten niedrig zu halten, andererseits sollten unterschiedliche Serien oder Modelle aber auch ein für den Benutzer wieder erkennbares individuelles Gepräge erhalten. Um dieses Ziel zu erreichen, bietet es sich an, Gerätegehäuse weitgehend einheitlich zu fertigen und Einbauteile, wie insbesondere Türabsteller und Schubfächer modell- oder serienspezifisch zu variieren. Wenn z.B. die Türabsteller im Wesentlichen einteilig spritzgeformt werden, besteht zwar eine große gestalterische Freiheit, doch da aufwändige Spritzformen für jedes einzelne Modell von Türabstellern benötigt werden, ist dieser Ansatz relativ teuer.

Auf der Suche nach einer preiswerteren Lösung wurde bereits ein modularer Ansatz in Betracht gezogen, bei dem Komponenten eines Türabstellers wie etwa Bodenplatte, vordere Wand und Seitenwangen separat gefertigt und anschließend zu einem Türabsteller zusammengefügt werden. Dies ermöglicht die Fertigung von Einbauteilen mit unterschiedlichen Abmessungen, indem identische Seitenwangen mit unterschiedlich langen Bodenplatten und Wänden kombiniert werden. Um unterschiedlichen Kältegerätemodellen ein individuelles Gepräge zu verleihen, ist es möglich, gerätespezifische Seitenwangen mit einheitlichen Bodenplatten und Wänden zu kombinieren. Noch wirtschaftlicher kann es sein, die Seitenwangen einheitlich zu fertigen und Bodenplatte und vordere Wand, die preiswert extrudiert werden können, modellspezifisch zu variieren. Um das Erscheinungsbild sämtlicher sichtbaren Oberflächen z.B. eines Türabstellers zu variieren, müssen jedoch sowohl die Vorderwand als auch die Seitenwangen des Türabstellers in unterschiedlichen Varianten gefertigt werden. Das heißt, es gibt keine serienübergreifend verwendeten gemeinsamen Komponenten, bei denen durch Fertigung in großer Stückzahl wirtschaftliche Vorteile zu erreichen wären.

Aus US 4 867 512 A ist ein Abstellfach für ein Kältegerät bekannt, bei dem an eine von einer Unterkante einer Tür abstehende Rippe ein magnetischer Streifen von U-förmigem Querschnitt angeklemmt ist und der in geschlossener Stellung der Tür mit einem Magnetstreifen an der Vorderkante einer Bodenplatte des Abstellfachs zusammenwirkt.

EP 1 338 219 A1 offenbart ein Steckprofilelement mit zwei eine Nut begrenzenden, miteinander verbundenen Schenkeln aus einem ersten Werkstoff, wobei an der der Nut zugewandten Seitenfläche einer der Schenkel auf einem Teil der Länge der Nut ein erster in die Nut hinein gerichteter Vorsprung aus einem zweiten Werkstoff angebracht ist, der biegsamer als der erste Werkstoff ist.

US 2005/0210655 A1 offenbart eine Aufbewahrungszusammenstellung mit einer Vorderwand, die einen Kanal an ihrem oberen Ende aufweist. In den Kanal wird ein unteres Ende eines Wandabschnitts eingesteckt. Auf das obere Ende des Wandabschnitts wird eine Kappe aufgesteckt.

JP H04 57196 U offenbart einen Türabsteller mit einer Vorderwand. Auf das obere Ende der Vorderwand wird ein Befestigungsteil eines Flaschenhalters aufgeklemmt. Die Vorderwand weist Vertiefungen an ihrer Außenseite und ihrer Innenseite auf, in die korrespondierende Vorsprünge des Flaschenhalters eingreifen.

US 2006/0082270 A1 offenbart ein Aufbewahrungsbehältnis für ein Kältegerät, das ein Basisteil mit zwei Seitenwänden aufweist. Eine einsteckbare Frontplatte kann in das Basisteil eingesteckt werden, um so eine Frontwand des Basisteils zu bilden.

DE 10 2005 022516 A1 offenbart einen Türabsteller mit einem Boden, einer Vorderwand und einer Rückwand, wobei die Vorderwand aus einem oberen Strangprofil und einem unteren Strangprofil und einer zwischen den Strangprofilen eingefassten Platte zusammengefügt ist.

Aufgabe der vorliegenden Erfindung ist, ein Abstellfach, insbesondere einen Türabsteller für ein Kältegerät zu schaffen, der basierend auf einer einheitlichen Plattform es ermöglicht, das äußere Erscheinungsbild mit einfachen und preiswerten Mitteln grundlegend zu variieren.

Die Aufgabe wird durch die Merkmale der unabhängigen Ansprüche 1 und 2 gelöst. Bevorzugte Ausführungsformen sind Gegenstand der abhängigen Ansprüche.

Grundlage des erfindungsgemäßen Konzepts ist ein Abstellfach, wie z.B. einschubladenartige Behälter oder dergleichen, insbesondere ein Türabsteller für ein Kältegerät, mit einer Bodenplatte, einer vorderen Wand und Seitenwangen, wobei wenigstens ein Befestigungselement für ein Dekorteil an einer Innenseite der vorderen Wand zugänglich ist. Das Befestigungselement bildet einen Angriffspunkt zur Verankerung unterschiedlicher Typen von Dekorteilen, tritt aber selber, da es an der Innenseite der Wand angeordnet ist, optisch kaum in Erscheinung, so dass bereits der Türabsteller ohne zugefügtes Dekorteil praktisch anwendbar ist und als solcher in einem einfach ausgestatteten Kältegerät verbaut werden kann. Das Dekorteil ist form- und/oder kraftschlüssig an der Innenseite der vorderen Wand oder der Innenseite der Handhabe befestigt.

Zur vorderen Wand ist auch eine Handhabe zu rechnen, die an der vorderen Wand vorgesehen, insbesondere einstoffig an diesen mitangeformt ist, und die zum Bewegen des schubladenartigen Behälters aus dem Kühlraum eines Kältegeräts dient. Dabei ist das Dekorteil an der Innenseite der Handhabe festgesetzt.

Bevorzugt erstreckt sich die vordere Wand zwischen den als Seitenwangen dienenden Seitenwänden des Abstellfaches oder Türabstellers.

Zur Befestigung der Dekorteile ist es zweckmäßig, dass das Befestigungselement benachbart zu einer oberen Kante der vorderen Wand angeordnet ist.
Bevorzugt ist das Dekorteil flächenhaft ausgebildet und nimmt eine Teilfläche oder im wesentlichen die gesamte Fläche der vorderen Wand oder der Handhabe ein.

Gemäß einer Variante ist das Befestigungselement in Form eines horizontalen Steges, zu einem, weil es eine preiswerte Fertigung der vorderen Wand als Strangprofil erlaubt, zum anderen weil der Steg eine Versteifung der vorderen Wand bewirkt, die es ermöglicht, eine vorgegebene Belastbarkeit mit geringem Materialeinsatz zu erreichen. Der Steg kann dabei durchgehend verlaufen oder in einzelne, zueinander beabstandete Abschnitte unterteilt sein.

Alternativ ist das Befestigungselement auch als zumindest eine Öffnung oder zumindest eine Vertiefung der vorderen Wand ausgebildet. Unter dem Gesichtspunkt der preiswerten Fertigung ist eine Ausgestaltung als horizontale durchlaufende Nut bevorzugt. Auch einzelne zueinander beabstandete Nutabschnitte sind denkbar. Wenn die Nut von zwei Stegen begrenzt ist, ist ebenfalls eine vorgegebene Belastbarkeit mit geringem Materialeinsatz erreichbar.

Ein Dekorteil kann bereits herstellerseitig an der vorderen Wand angebracht, insbesondere mit deren Befestigungselement steckverbunden sein; denkbar ist auch, ein solches Dekorteil als getrenntes Zubehörteil mit dem Kältegerät mitzuliefern und dem Benutzer die Entscheidung zu überlassen, ob er es montieren will oder nicht oder ihm gar die Auswahl zwischen mehreren verschiedenen Dekorteilen mit unterschiedlicher Optik zu bieten.

Gemäß einer Variante ist die vordere Wand transparent, insbesondere glasklar, so dass das Dekorteil an einer Innenseite der vorderen Wand platziert werden kann und durch die vordere Wand hindurch sichtbar ist. Da das Dekorteil durch die Wand geschützt ist, sind die Anforderungen an die Strapazierfähigkeit seiner Oberfläche gering, und es genügt beispielsweise eine dünne oberflächliche Metallisierung auf einem im Wesentlichen aus Kunststoff geformtem Dekorteil, um der vorderen Wand die Anmutung einer Metallfläche zu verleihen. Insbesondere wenn die vordere Wand selber eine glänzende Außenfläche aufweist, entsteht der Eindruck einer glänzenden Metallfläche, selbst wenn das dahinter liegende Dekorteil eine matte Oberfläche aufweist.

Zur Verankerung an der vorderen Wand umfasst ein solches Dekorteil gemäß einer Variante ein mit dem Befestigungselement steckverbundenes U-Profil.

Eine obere Flanke des U-Profils ist vorzugsweise mit der oberen Kante der Wand bündig, damit einem Betrachter nicht ins Auge fällt, dass das Dekorteil ein von der vorderen Wand verschiedenes Bauteil ist.

Um beim Betrachter den Eindruck einer einteiligen Wand zu verstärken, und auch um das Dekorteil an der Wand zu sichern, ist es zweckmäßig, wenn eine Platte des Dekorteils die Rückseite der Wand zwischen dem Befestigungselement und der Bodenplatte vollständig ausfüllt.

Zusätzlich kann zur Sicherung des Dekorteils eine Hinterschneidung am Befestigungselement geformt sein, in die die Platte eingreift.

Durch Einsetzen eines Füllkörpers in die transparenten, vorzugsweise glasklaren Seitenwangen des Kühlgutträgers besteht die Möglichkeit, auch deren äußeres Erscheinungsbild mit geringem Aufwand zu variieren. Wenn die Füllkörper gemeinsam mit einem an der vorderen Wand montierten Dekorteil verwendet werden, ist das Erscheinungsbild des Kühlgutträgers auf praktisch seiner gesamten im eingebauten Zustand sichtbaren Oberfläche modifiziert. Da die Füllkörper im Innern der Seitenwangen genauso geschützt sind wie das Dekorteil der vorderen Wand, müssen auch bei ersterem keine hohen Anforderungen an die Strapazierbarkeit der Oberfläche gestellt werden.

Auch unter gestalterischen Gesichtspunkten kann es zweckmäßig sein, ein gleiches Oberflächenfinish an dem Dekorteil und den Füllkörpern zu verwenden.

Vorzugsweise haben die Seitenwangen an einer der Tür zugewandten Rückseite jeweils eine Öffnung, durch die die Füllkörper einführbar und gegebenenfalls austauschbar sind. So kann auch hier einem Benutzer die Möglichkeit gegeben werden, zwischen verschiedenen als Zubehör angebotenen Füllkörpern diejenigen auszuwählen und zu montieren, die ihm am besten gefallen.

Da die Anforderungen an die Transparenz und die Oberflächenqualität der vorderen Wand und der Seitenwangen die gleichen sind, kann es zweckmäßig sein, Seitenwangen, vordere Wand und Boden des Kühlgutträgers einteilig zu formen.

Das erfindungsgemäße Konzept unterstützt eine weitere Variante, bei der ein Dekorteil auf der Außenseite der vorderen Wand verklammert ist und diese teilweise oder vollständig überdeckt. Wenn die Außenseite der Wand hinter Vorderseiten der Seitenwangen zurückspringt, kann die Wandstärke des Dekorteils so gewählt werden, dass eine Außenfläche des Dekorteils mit den Vorderseiten der Seitenwangen bündig ist.

Wenn auch das Erscheinungsbild der Seitenwangen modifiziert werden soll, ist es bei dieser Abwandlung zweckmäßig, zu diesem Zweck eine Dekorschale auf die Seitenwangen aufzustecken.

In diesem Fall ist die Wandstärke des Dekorteils vorzugsweise so bemessen, dass eine Außenfläche des Dekorteils mit einer die Vorderseite einer Seitenwange überdeckenden Wand einer Dekorschale bündig ist.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine auseinander gezogene perspektivische Ansicht eines Türabstellers gemäß einer ersten Ausgestaltung der Erfindung;
- Fig. 2: eine perspektivische Ansicht des fertig zusammengefügten Kühlgutträgers;
- Fig. 3: einen Schnitt durch die vordere Wand und das daran montierte Dekorteil des Kühlgutträgers;
- Fig. 4: einen vertikalen Schnitt durch eine Seitenwange des Kühlgutträgers der Fig. 2;
- Fig. 5: einen horizontalen Schnitt durch die Seitenwange;
- Fig. 6: eine auseinander gezogene Ansicht des Kühlgutträgers mit einem zweiten Typ von Dekorteil;
- Fig. 7: den fertig zusammengefügten Kühlgutträger aus Fig. 6;
- Fig. 8: einen Schnitt durch die vordere Wand und das Dekorteil des Kühlgutträgers aus Fig. 7,
- Fig: 9: eine auseinander gezogene Ansicht eines Kühlgutträgers gemäß einer nicht beanspruchten Ausgestaltung;
- Fig. 10: den Kühlgutträger der Fig. 9 im fertig zusammengefügten Zustand;
- Fig. 11: einen Schnitt durch die vordere Wand und das Dekorteil des Kühlgutträgers aus Fig. 10;
- Fig. 12: einen Querschnitt der Seitenwange des Kühlgutträgers aus Fig. 10;
- Fig. 13: eine auseinander gezogene Ansicht eines Kühlgutträgers gemäß einer dritten Ausgestaltung der Erfindung;
- Fig. 14: einen zu Fig. 8 analogen Schnitt gemäß einer vierten Ausgestaltung der Erfindung; und
- Fig. 15: einen zu Fig. 8 analogen Schnitt gemäß einer fünften Ausgestaltung der Erfindung.

Fig. 1 zeigt einen Türabsteller gemäß einer ersten Ausgestaltung der Erfindung in einer auseinander gezogenen perspektivischen Ansicht. Ein Grundkörper 1 des Türabstellers hat im Wesentlichen die Form eines lang gestreckten, nach oben offenen Kastens mit einer Bodenplatte 2 und sich an den Längsseiten der Bodenplatte 2 erstreckenden vorderen und hinteren Wänden 3 bzw. 4, wobei im Rahmen der vorliegenden Beschreibung "vorn" die Richtung fort von einer in Fig. 1 nicht dargestellten Kühlschranktür, an der der Türabsteller in dem Fachmann vertrauter Weise montiert ist, und "hinten" die Richtung hin zu der Tür bezeichnet. Die hintere Wand 4 liegt in montiertem Zustand an einer Innenfläche der Kühlschranktür an oder ist von ihr allenfalls durch einen schmalen Spalt beabstandet. Sie dient daher lediglich zur Versteifung bzw. Stabilisierung des Grundkörpers 1, nicht aber wie die vordere Wand 3 als ein Geländer zur Sicherung von in dem Türabsteller platziertem Kühlgut.

Die Bodenplatte 2 und die Wände 3, 4 erstrecken sich zwischen zwei Seitenwangen 5. Die Seitenwangen 5 umfassen jeweils einen vorderen Abschnitt 6, der, wie insbesondere im Schnitt der Fig. 5 zu erkennen, im Wesentlichen die Gestalt eines hohlen, zu einer rückwärtigen Entformöffnung 7 hin offenen Quaders oder genauer gesagt eines Prismenstumpfs mit einer Innen- und einer Außenwand 8 bzw. 9 hat, die nach vorn leicht aufeinander zulaufen und durch eine vordere Flanke 10, eine obere Flanke 11 und eine untere Flanke 12 (siehe Fig. 4) verbunden sind. Die Konvergenz der Wände 8, 9 erleichtert bei der einteiligen Fertigung des Grundkörpers 1 durch Kunststoff-Spritzguss das Entformen über die Öffnung 7.

Ein hinterer Abschnitt 13 ist allein durch eine Verlängerung der Innenwand 8 gebildet und greift in dem Fachmann an sich vertrauter Weise zwischen zwei vertikale Holme ein, die sich an der Innenseite der nicht dargestellten Tür beiderseits der oben erwähnten Innenfläche erstrecken. Der hintere Abschnitt ist durch abstehende Rippen versteift. Von den Rippen begrenzte nach unten offene Aussparungen 14 des hinteren Abschnitts 13 der zwei Seitenwangen 5 sind vorgesehen, um auf Stützvorsprünge auf einander zugewandten Flanken der vertikalen Holme aufgesteckt zu werden und so den Türabsteller an den Holmen abzustützen.

Wie insbesondere in dem Schnitt der Fig. 3 zu erkennen, ist an einer Innenseite der vorderen Wand 3 ein Steg 15 geformt, der sich parallel zu einer Oberkante der Wand 3 horizontal zwischen den Seitenwangen 5 erstreckt. Der Steg 15 dient einerseits der Versteifung der vorderen Wand 3, andererseits ermöglicht er die Verankerung eines Dekorteils 16, das als Strangprofil aus Metall oder Kunststoff ausgebildet ist. Das Dekorteil 16 umfasst im Wesentlichen eine ebene Platte 17, die die Innenseite der Wand 3 von der Bodenplatte 2 bis zur Unterseite des Stegs 15 ausfüllt, und ein am oberen Rand der Platte 17 angeformtes U-Profil 18, welches den Steg 11 klemmend umgreift. Die Außenseite eines oberen Schenkels 19 des U-Profils 16 ist bündig mit der oberen Flanke 11 der angrenzenden Seitenwangen 5. Die Oberkante der vorderen Wand 3 reicht nicht bis unmittelbar in Höhe der oberen Flanke 11, eine Maßnahme, die insbesondere dann sinnvoll ist, wenn der Grundkörper 1 nicht nur mit dem Dekorteil 16 kombiniert werden soll, sondern auch mit anderen Typen von Dekorteilen, die mit Bezug auf Fig. 6 ff. noch beschrieben werden. Um dennoch einen höhenbündigen Übergang zu den Seitenwangen 5 herzustellen, erstreckt sich der obere Schenkel 19 des U-Profils 18 bis über die Oberkante der Wand 3.

Ein mit der Platte 17 zusammenhängender unterer Schenkel des U-Profils 18 greift in eine nach unten offene Hinterschneidung 20 an der Unterseite des Stegs 15 ein, wodurch eine formschlüssige Verrastung des Dekorteils 16 an der Wand 3 erreicht wird.

Der Grundkörper 1 ist aus einem glasklaren Kunststoffmaterial wie etwa einem Polystyrol oder Polymethylmethacrylat gefertigt, so dass im in Fig. 2 gezeigten montierten Zustand das Dekorteil 16 durch die Wand 3 hindurch sichtbar ist.

Das Dekorteil 16 kann ein einfaches, preiswertes Strangpressprofil aus gefärbtem Kunststoff sein; wenn die Außenseiten des Grundkörpers 1 glänzend sind, kann der Eindruck einer gefärbten, glänzenden Oberfläche auch mit einer unmittelbar durch das Strangpressen erhaltenen matten Oberfläche des Dekorteils 16, ohne eine Nachbearbeitung dieser Oberfläche erhalten werden. Der Wand 3 kann auch die Anmutung einer glänzenden Metallfläche verliehen werden, wenn das Dekorteil 16 aus Metall, insbesondere Aluminium besteht, oder wenn das Dekorteil 16 nur oberflächlich metallisiert ist. Da die Oberfläche des Dekorteils 16 durch die Wand 3 geschützt ist, besteht keine Gefahr, dass die Metallisierung im Laufe der Benutzung des Türabstellers abgetragen wird.

Auch die vordere Flanke 10 der Seitenwangen 5 springt geringfügig über die Außenfläche der vorderen Wand 3 vor, wie in Fig. 3 zu erkennen. Auch diese Maßnahme ist in erster Linie sinnvoll aufgrund der Möglichkeit, den Grundkörper 1 mit den später noch beschriebenen alternativen Dekorteilen zu kombinieren.

Füllkörper 21 sind vorgesehen, um über die Entformöffnungen 7 von hinten in die hohlen Seitenwangen 5 eingeschoben zu werden. Wenn der Türabsteller in einer Kühlschranktür montiert ist, sind die Füllkörper 21 in den Seitenwangen 5 gesichert durch die vertikalen Holme der Kühlschranktür, die die Entformöffnungen 7 verschließen. Die Füllkörper 21 sind wie das Dekorteil 16 durch das glasklare Material des Grundkörpers 1 hindurch sichtbar und bestimmen daher in ähnlicher Weise wie das Dekorteil 16 das Erscheinungsbild des Kühlgutträgers. Vorzugsweise sind die Füllkörper 21 als Hohlkörper aus Kunststoff realisiert, die aus dem gleichen Material wie das Dekorteil 16 bestehen oder mit der gleichen Art von Oberflächenbeschichtung wie das Dekorteil 16 versehen sind. So kann durch Hinzufügen des Dekorteils 16 und der Füllkörper 21 der allein durch den Grundkörper 1 gebildete, glasklare Türabsteller umgewandelt werden in einen beispielsweise vollflächig weißen oder vollflächig metallisch glänzenden Kühlgutträger.

Fig. 6 zeigt eine perspektivische Ansicht einer zweiten Ausgestaltung des Kühlgutträgers. Der Grundkörper 1 und die Füllkörper 21 sind die gleichen wie mit Bezug auf die Figuren 1 bis 5 beschrieben und werden nicht erneut erläutert. Ein Dekorteil 22 ist als Strangpressprofil aus Aluminium mit einem Querschnitt ähnlich einem kopfstehenden Buchstaben L oder J realisiert. Eine Platte 23 des Dekorteils 22 ist vorgesehen, um wie in Fig. 7 dargestellt außen an der vorderen Wand 3 anzuliegen und deren oberen Bereich zu verdecken. Ein an die Platte 23 angeformter, an seinem freien Rand abgewinkelter Steg 24 erstreckt sich über die Oberkante der Wand 3 und den inneren Rand des Stegs 15, wobei eine flache Nut 25 des Stegs 24 die Spitze des Stegs 15 umgreift, wie in Fig. 8 dargestellt. Um das Dekorteil 22 zu montieren, wird es zunächst mit der in Fig. 8 als gestrichelter Umriss gezeigten Orientierung an der Spitze des Stegs 15 in Eingriff gebracht und anschließend unter reversibler elastischer Verformung in die als schraffierte Kontur dargestellte Stellung verschwenkt, in der es dann formschlüssig gehalten ist.

Die Wandstärken des Dekorteils 22 sind auf die Abmessungen des Grundkörpers 1 so abgestimmt, dass der verrasteten Stellung der Fig. 7 die Außenflächen des Dekorteils 22 bündig an die obere Flanke 11 bzw. die vordere Flanke 10 der Seitenwangen 5 anschließen.

Die Füllkörper 21 können bei dieser Ausgestaltung auch entfallen. Wenn sie vorhanden sind, ist das Erscheinungsbild ihrer Oberfläche vorzugsweise deutlich verschieden von dem des Dekorteils 22, da die glänzenden Oberflächen der Seitenwangen 5 ein mit dem Dekorteil 22 identisches Erscheinungsbild ohnehin nicht zulassen. Das heißt wenn beispielsweise das Dekorteil 22 ein Strangpressprofil aus Metall ist, können die Füllkörper 21 insbesondere aus weißem Kunststoff bestehen.

Die Figuren 9 und 10 zeigen in auseinander gezogener bzw. zusammengefügter Darstellung einen Türabsteller gemäß einer nicht beanspruchten Ausgestaltung, der sich von demjenigen der Figuren 6 bis 8 in zwei unabhängig voneinander realisierbaren Aspekten unterscheidet.

Der erste Aspekt ist die Form des vorgeblendeten Dekorteils 22, dessen Platte 23 hier die vordere Wand 3 des Grundkörpers 1 komplett verdeckt. Die den Steg 15 der vorderen Wand 3 umgreifende Nut 25 ist hier entfallen, und ihre Funktion, für einen formschlüssigen Halt des Dekorteils 22 zu sorgen, ist von einem schmalen Steg 26 übernommen, der vom unteren Rand der Platte 23 ausgehend unter die Bodenplatte 2 des Grundkörpers greift. Auch diese Querschnittsform erlaubt eine formschlüssige Verrastung des Dekorteils 22 am Grundkörper 1.

Der zweite unterschiedliche Aspekt, der ohne weiteres auch mit dem in Fig. 6 bis 8 gezeigten Dekorteil 22 kombinierbar ist, ist die Ersetzung der Füllkörper 21 durch von oben über die Seitenwangen 5 gestülpte Schalen 27. Wie insbesondere in dem Schnitt der Fig. 12 zu erkennen, hat jede Schale 27 eine äußere Wand 28, die an ihrem unteren Rand leicht nach innen gebogen ist, um die Schale 27 an der Seitenwange 5 zu verrasten. Eine innere Wand 29 der Schale 27 verdeckt die Innenwand 8 der Seitenwange bis hinunter zur Bodenplatte 2. Die vordere Wand 3 des Grundkörpers 1 erstreckt sich durch einen Schlitz 30 zwischen der inneren Wand 29 und einer vorderen Wand 31 der Schale 27. Da die vordere Wand 31 auf die Vorderflanke 10 der Seitenwange 5 aufträgt, ist die Wandstärke der Platte 23 im Vergleich zur Ausgestaltung der Figuren 5 bis 7 vergrößert, wie durch den in Fig. 10 gestrichelt eingezeichneten Verlauf der äußeren Flanke 10 verdeutlicht, um einen bündigen Übergang zwischen den Außenflächen des Dekorteils 22 und der vorderen Wand 31 herzustellen.

Indem das Dekorteil 22 und die Schalen 27 aus demselben Metall gefertigt werden, entsteht beim Benutzer der Eindruck eines bis auf eventuell die Bodenplatte 2 und die hintere Wand 4 komplett metallischen Türabstellers.

Fig. 13 zeigt in einer zu Fig. 9 analogen Ansicht eine dritte Ausgestaltung des Türeinbauteils, wobei der Grundkörper 1 wiederum derselbe wie bei den zuvor betrachteten Ausgestaltungen ist. Das Dekorteil 22, das sich entlang der vorderen Wand 3 des Grundkörpers 1 erstreckt, ist in der Fig. 13 weggelassen, da es mit demjenigen der Fig. 6 oder der Fig. 9 identisch sein kann. Schalen 32 sind vorgesehen, um in Tiefenrichtung auf die Seitenwangen 5 aufgeschoben zu werden; zu diesem Zweck haben sie eine äußere Wand 28, eine vordere Wand 31, mit den Wänden 28, 31 einteilig zusammenhängende obere und untere Wände 33, 34 sowie von den Wänden 31, 33, 34 abgewinkelte schmale Stege 35, die im aufgesteckten Zustand an der Innenwand 8 der Seitenwangen 5 angreifen.

Fig. 14 zeigt einen zu Fig. 8 analogen Schnitt durch die vordere Wand 3 gemäß einer vierten Ausgestaltung der Erfindung. Das Dekorteil 16 hat hier die Form einer elastisch biegsamen Platte, an deren oberem Rand eine Rippe 36 schräg nach oben vorspringt. Die Rippe 36 ist in einer Nut 37 am oberen Rand der Wand 3 aufgenommen. Gleichzeitig steckt eine scharfe Unterkante des Dekorteils 16 in einer Rille 38 am Fuß der vorderen Wand 3. Durch diesen doppelten Eingriff ist das Dekorteil 16 formschlüssig an dem Grundkörper 1 verankert.

In der Ausgestaltung der Fig. 15 sind am oberen Rand der Wand 3 zwei Stege 15, 38 gebildet, zwischen denen eine Rippe 36 des Dekorteils 16 geklemmt ist. Die Rippe 36 ist gleichzeitig Teil eines U-Profils 18, das wie in der Ausgestaltung der Fig. 3 den Steg 15 umgreift.

## Patentansprüche

1. Abstellfach, insbesondere Türabsteller, für ein Kältegerät, insbesondere Haushaltskältegerät, mit einer Bodenplatte (2), einer vorderen Wand (3), und Seitenwangen (5), **dadurch gekennzeichnet, dass** wenigstens ein Befestigungselement (15) für ein Dekorteil (16, 22) benachbart zu einer oberen Kante der vorderen Wand (3) an einer Innenseite der vorderen Wand (3) angeordnet ist, wobei das Befestigungselement (15) die Form eines horizontalen Stegs (15) aufweist, der sich parallel zu einer Oberkante der vorderen Wand (3) horizontal zwischen den Seitenwangen (5) erstreckt, und das Dekorteil (16, 22) eine im Wesentlichen ebene Platte (17, 23) und ein am oberen Rand der Platte (17, 23) angeformtes U-Profil (18, 25) aufweist, und dass das Dekorteil (16, 22) form- und/oder kraftschlüssig an dem horizontalen Steg (15) an der Innenseite der vorderen Wand (3) befestigt ist, so dass entweder die vordere Wand (3) transparent ist und die im Wesentlichen ebene Platte (17) durch die vordere Wand (3) hindurch sichtbar ist, oder die im Wesentlichen ebene Platte (23) außen an der vorderen Wand (3) anliegt, wobei zur Montage des Dekorteils (22) das U-Profil (25) in Form einer flachen Nut (25) mit der Spitze des Stegs (15) in Eingriff gebracht wird und anschließend unter reversibler elastischer Verformung verschwenkt wird.

2. Abstellfach, insbesondere Türabsteller, für ein Kältegerät, insbesondere Haushaltskältegerät, mit einer Bodenplatte (2), einer vorderen Wand (3), und Seitenwangen (5), **dadurch gekennzeichnet, dass** wenigstens ein Befestigungselement (37, 15, 38) für ein Dekorteil (16) benachbart zu einer oberen Kante der vorderen Wand (3) an einer Innenseite der vorderen Wand (3) angeordnet ist, und dass das Dekorteil (16) form- und/oder kraftschlüssig an der Innenseite der vorderen Wand (3) befestigt ist, dass die vordere Wand (3) transparent ist und dass das Dekorteil (16) durch die vordere Wand (3) hindurch sichtbar ist, wobei entweder das Befestigungselement (37) eine Nut (37) aufweist und das Dekorteil (16) die Form einer elastisch biegsamen Platte aufweist, an deren oberem Rand eine Rippe (36) schräg nach oben vorspringt, und die Rippe (36) in die Nut (37) aufgenommen ist, und wobei eine scharfe Unterkante des Dekorteils (16) in einer Rille (38) am Fuß der vorderen Wand (3) eingesteckt ist, oder das Befestigungselement zwei Stege (15, 38) aufweist, zwischen denen eine Rippe (36) des Dekorteils (16) geklemmt ist.

3. Abstellfach nach Anspruch 1 oder 2, **dadurch gekennzeichnet, dass** die vordere Wand (3) glasklar ist.

4. Abstellfach nach Anspruch 1, **dadurch gekennzeichnet, dass** ein oberer Schenkel (19) des U-Profils (18) bündig mit der oberen Kante der vorderen Wand (3) ist.

5. Abstellfach nach einem der Ansprüche 1 bis 4, **dadurch gekennzeichnet, dass** eine Platte (17) des Dekorteils (16) die Rückseite der Wand (3) zwischen dem Befestigungselement (15) und der Bodenplatte (2) zumindest weitgehend vollständig ausfüllt.

6. Abstellfach nach Anspruch 5, **dadurch gekennzeichnet, dass** das Dekorteil (16) in eine Hinterschneidung (20) des Befestigungselements (15) eingreift.

7. Abstellfach nach einem der Ansprüche 1 bis 6, **dadurch gekennzeichnet, dass** es als Türabsteller die transparenten, insbesondere glasklaren als Seitenwangen (5) ausgebildeten Hohlkörper, in denen jeweils ein Füllkörper (21) aufgenommen ist.

8. Abstellfach nach Anspruch 7, **dadurch gekennzeichnet, dass** die Seitenwangen (5) an einer der Tür zugewandten Rückseite eine Öffnung (7) aufweisen, durch die die Füllkörper (21) einführbar sind.

9. Abstellfach nach Anspruch 1, 7 oder 8, **dadurch gekennzeichnet, dass** ein Dekorteil (22) auf der Außenseite der vorderen Wand (3) verklammert ist.

10. Abstellfach nach Anspruch 9, **dadurch gekennzeichnet, dass** die Außenseite der vorderen Wand (3) hinter vordere Flanken (10) der Seitenwangen (5) zurückspringt.

11. Abstellfach nach Anspruch 10, **dadurch gekennzeichnet, dass** eine Außenfläche des Dekorteils (16) mit den vorderen Flanken (10) bündig ist.

12. Abstellfach nach Anspruch 9 oder 10, **dadurch gekennzeichnet, dass** eine Dekorschale (27; 32) auf die Seitenwangen (5) aufgesteckt ist.

13. Abstellfach nach Anspruch 12, **dadurch gekennzeichnet, dass** eine Außenfläche des Dekorteils (22) mit einer die vordere Flanke (10) einer Seitenwange (5) überdeckenden Wand (31) einer Dekorschale (27; 32) bündig ist.

## Claims

1. Storage compartment, in particular door shelf for a refrigeration device, in particular domestic refrigerator, having a base plate (2), a front wall (3) and side panels (5), **characterised in that** at least one fastening element (15) for a decorative part (16, 22) adjacent to an upper edge of the front wall (3) is arranged on an inner side of the front wall (3), wherein the fastening element (15) has the shape of a horizontal web (15) which extends parallel to an upper edge of the front wall (3) horizontally between the side panels (5), and the decorative part (16, 22) has a substantially flat plate (17, 23) and a U-profile (18, 25) moulded to the upper edge of the plate (17, 23) and that the decorative part (16, 22) is fastened in a form- and/or force-fit manner to the horizontal web (15) on the inner side of the front wall (3), so that either the front wall (3) is transparent and the substantially flat plate (17) is visible through the front wall (3) or the substantially flat plate (23) rests externally on the front wall (3), wherein for assembly of the decorative part (22), the U-profile (25) in the form of a flat groove (25) engages with the tip of the web (15) and is then pivoted by reversible elastic deformation.

2. Storage compartment, in particular door shelf for a refrigeration device, in particular domestic refrigerator, having a base plate (2), a front wall (3) and side panels (5), **characterised in that** at least one fastening element (37, 15, 38) for a decorative part (16) adjacent to an upper edge of the front wall (3) is arranged on an inner side of the front wall (3) and that the decorative part (16) is fastened in a form- and/or force-fit manner to the inner side of the front wall (3), that the front wall (3) is transparent and that the decorative part (16) is visible through the front wall (3), wherein either the fastening element (37) has a groove (37) and the decorative part (16) has the shape of an elastically flexible plate, on the upper edge of which a rib (36) projects obliquely forward, and the rib (36) is received in the groove (37), and wherein a sharp lower edge of the decorative part (16) is inserted into a channel (38) at the foot of the front wall (3), or the fastening element has two webs (15, 38), between which a rib (36) of the decorative part (16) is clamped.

3. Storage compartment according to claim 1 or 2, **characterised in that** the front wall (3) is crystal-clear.

4. Storage compartment according to claim 1, **characterised in that** an upper limb (19) of the U-profile (18) is flush with the upper edge of the front wall (3).

5. Storage compartment according to one of claims 1 to 4, **characterised in that** a plate (17) of the decorative part (16) at least substantially completely fills the rear side of the wall (3) between the fastening element (15) and the base plate (2).

6. Storage compartment according to claim 5, **characterised in that** the decorative part (16) engages in an undercut (20) of the fastening element (15).

7. Storage compartment according to one of claims 1 to 6, **characterised in that** said compartment is configured as a door shelf with transparent, particularly crystal-clear, hollow bodies configured as side panels (5) in each of which a packing piece (21) is accommodated.

8. Storage compartment according to claim 7, **characterised in that** the side panels (5) have, at a rear side facing toward the door, an opening (7) through which the packing pieces (21) can be introduced.

9. Storage compartment according to claim 1, 7 or 8, **characterised in that** a decorative part (22) is clamped onto the external side of the front wall (3).

10. Storage compartment according to claim 9, **characterised in that** the external side of the front wall (3) extends rearwardly behind the front flanks (10) of the side panels (5).

11. Storage compartment according to claim 10, **characterised in that** an external surface of the decorative, part (16) is flush with the front flanks (10).

12. Storage compartment according to claim 9 or 10, **characterised in that** a decorative shell (27; 32) is placed on the side panels (5).

13. Storage compartment according to claim 12, **characterised in that** an external surface of the decorative part (22) is flush with a wall (31) of a decorative shell (27; 32) covering the front flank (10) of a side panel (5).

## Revendications

1. Balconnet, en particulier compartiment de porte, pour un appareil de réfrigération, en particulier appareil de réfrigération ménager, avec une plaque de fond (2), une paroi antérieure (3), et des joues latérales (5), **caractérisé en ce qu'**au moins un élément de fixation (15) pour une partie décorative (16, 22) est disposé adjacent à un bord supérieur de la paroi antérieure (3) sur une face interne de la paroi antérieure (3), dans lequel l'élément de fixation (15) présente la forme d'un élément de liaison horizontal (15) qui s'étend parallèlement à un bord supérieur de la paroi antérieure (3) horizontalement entre les joues latérales (5), et la partie décorative (16, 22) comprend une plaque essentiellement plane (17, 23) et un profilé en U (18, 25) formé sur le bord supérieur de la plaque (17, 23), et **en ce que** la partie décorative (16, 22) est fixée par complémentarité de forme et/ou à force sur l'élément de liaison horizontal (15) sur la face interne de la paroi antérieure (3) de telle sorte que, soit la paroi antérieure (3) soit transparente et la plaque essentiellement plane (17) soit visible à travers la paroi antérieure (3), soit la plaque essentiellement plane (23) repose extérieurement sur la paroi antérieure (3), dans lequel pour le montage de la partie décorative (22), le profilé en U (25) sous la forme d'une rainure plate (25) est mis en prise avec les pointes de l'élément de liaison (15) et est ensuite amené à pivoter sous l'action d'une déformation élastique réversible.

2. Balconnet, en particulier compartiment de porte, pour un appareil de réfrigération, en particulier appareil de réfrigération ménager, avec une plaque de fond (2), une paroi antérieure (3), et des joues latérales (5), **caractérisé en ce qu'**au moins un élément de fixation (37, 15, 38) pour une partie décorative (16) est disposé adjacent à un bord supérieur de la paroi antérieure (3) sur une face interne de la paroi antérieure (3), et **en ce que** la partie décorative (16) est fixée par complémentarité de forme et/ou à force sur la face interne de la paroi antérieure (3) de telle sorte que la paroi antérieure (3) soit transparente et que la partie décorative (16) soit visible à travers la paroi antérieure (3), dans lequel, soit l'élément de fixation (37) comprend une rainure (37) et la partie décorative (16) présente la forme d'une plaque élastiquement souple sur le bord supérieur de laquelle une nervure (36) fait saillie obliquement vers le haut, et la nervure (36) est reçue dans la rainure (37), et dans lequel un bord inférieur aigu de la partie décorative (16) est enfiché dans une gorge (38) au pied de la paroi antérieure (3), soit l'élément de fixation comprend deux éléments de liaison (15, 38) entre lesquels une nervure (36) de la partie décorative (16) est pincée.

3. Balconnet selon la revendication 1 ou la revendication 2, **caractérisé en ce que** la paroi antérieure (3) est translucide.

4. Balconnet selon la revendication 1, **caractérisé en ce qu'**une branche supérieure (19) du profilé en U (18) est au même niveau que le bord supérieur de la paroi antérieure (3).

5. Balconnet selon l'une des revendications 1 à 4, **caractérisé en ce qu'**une plaque (17) de la partie décorative (16) comble au moins sensiblement totalement la face arrière de la paroi (3) entre l'élément de fixation (15) et la plaque de fond (2).

6. Balconnet selon la revendication 5, **caractérisé en ce que** la partie décorative (16) s'engage dans une contredépouille (20) de l'élément de fixation (15).

7. Balconnet selon l'une des revendications 1 à 6, **caractérisé en ce qu'**il comprend en tant que compartiment de porte les corps creux conçus sous la forme de joues latérales (5) transparentes, en particulier translucides, dans lesquels respectivement un corps de remplissage (21) est reçu.

8. Balconnet selon la revendication 7, **caractérisé en ce que** les joues latérales (5) comprennent sur une face arrière orientée vers la porte une ouverture (7) à travers laquelle les corps de remplissage (21) peuvent être introduits.

9. Balconnet selon la revendication 1, la revendication 7 ou la revendication 8, **caractérisé en ce qu'**une partie décorative (22) est agrafée sur la face externe de la paroi antérieure (3).

10. Balconnet selon la revendication 9, **caractérisé en ce que** la face externe de la paroi antérieure (3) est en retrait derrière des flancs antérieurs (10) des joues latérales (5).

11. Balconnet selon la revendication 10, **caractérisé en ce qu'**une surface externe de la partie décorative (16) est au même niveau que les flancs antérieurs (10).

12. Balconnet selon la revendication 9 ou la revendication 10, **caractérisé en ce qu'**une coque décorative (27 ; 32) est enfichée sur les joues latérales (5).

13. Balconnet selon la revendication 12, **caractérisé en ce qu'**une surface externe de la partie décorative (22) est au même niveau qu'une paroi (31) d'une coque décorative (27 ; 32) recouvrant les flancs antérieurs (10) d'une joue latérale (5).
